# EUROPÄISCHE PATENTSCHRIFT

(11) **EP 0 595 176 B1**
(45) Veröffentlichungstag und Bekanntmachung des Hinweises auf die Patenterteilung: **08.01.1997**
(21) Anmeldenummer: 93116938.7
(22) Anmeldetag: 20.10.1993
(51) Int. Cl.: A63C 9/00

(54) **Sohlenauflageplatte**
Sole support plate
Plague d'appuie de la semelle

(30) Priorität: 29.10.1992 AT 2144/92
(43) Veröffentlichungstag der Anmeldung: 04.05.1994
(73) Patentinhaber: HTM Sport- und Freizeitgeräte Gesellschaft m.b.H., A-2320 Schwechat (AT)
(72) Erfinder: Wladar, Helmut, A-1110 Wien (AT); Hölz, Klaus, Dr., A-1090 Wien (AT); Himmetsberger, Alois, A-1110 Wien (AT)
(74) Vertreter: Szász, Tibor, Dipl.-Ing.

(56) Entgegenhaltungen:
- EP-A- 0 321 687
- FR-A- 2 265 423
- FR-A- 2 431 306
- FR-A- 2 655 867

## Beschreibung

Die Erfindung bezieht sich auf eine Sohlenauflageplatte für Skischuhe bei Skibindungen nach dem erten Teil des Anspruches 1, 8 oder 10.

Eine solche Sohlenauflageplatte ist aus dem Dokument EP-B1-0 345 371 bekannt.

Bei dieser bekannten Lösung besteht die Sohlenauflageplatte im wesentlichen aus einer auf der Oberseite des Ski aufliegenden Basisplatte und einer darüber angeordneten Trittplatte, welche mit der Basisplatte über in Skilängsrichtung abfallende bzw. ansteigende Schrägflächen derart zusammenwirkt, daß eine Relativverschiebung der Trittplatte und der Basisplatte in Skilängsrichtung zu einer Höhenverstellung der Trittplatte relativ zum Ski bzw. der Basisplatte führt. Dabei ist die Ausgestaltung derart, daß zwischen der Basisplatte und der Trittplatte außer den erwähnten Schrägflächen, welche stufenlos ausgebildet und insbesondere eben sind, zur Skiquerrichtung schräg verlaufende, miteinander zusammenwirkende Steuerflächen vorgesehen sind, von denen die eine relativ zur anderen in Skiquerrichtung verstellbar ist, derart, daß die aneinanderliegenden Steuerflächen die Relativlage der Basisplatte und der Trittplatte in Skilängsrichtung bestimmen und bei einer Relativverstellung der Steuerflächen in Skiquerrichtung die Basisplatte und die Trittplatte ihre Relativlage in Skilängsrichtung ändern und dadurch die Höhenlage der Trittplatte relativ zur Basisplatte bzw. dem Ski verändert wird. Dadurch ergibt sich die zwingende Verwendung eines Steuerschiebers, welcher mittels einer in der Trittplatte gelagerten Gewindestange zu betätigen ist. Somit ist der gesamte Aufbau dieser bekannten Sohlenauflageplatte in der Herstellung kostenaufwendig und in der Betätigung umständlich. Außerdem besteht die Gefahr einer Vereisung.

Aus dem Dokument FR-A-2 431 306 (Figuren 6 bis 9) ist eine Sohlenauflageplatte für Skischuhe bei Skibindungen bekannt, welche an einer skifesten Grundplatte lösbar festlegbar ist und in ihrem montierten Zustand auf der Oberseite der Grundplatte zumindest teilweise aufliegt, und mit zwei einander gegenüberliegenden und senkrecht verlaufenden Seitenflächen an korrespondierenden Führungen der Grundplatte abgestützt ist, welche Sohlenauflageplatte einen Tragkörper und eine auf diesen relativ zu einem Sohlenniederhalter für die Skischuhsohle in verschiedene Höhenlagen bringbare Halteplatte aufweist. Dabei sind, in Skilängsrichtung betrachtet, am Tragkörper voneinander in einem Abstand angeordneten Abschnitten Aufnahmeteile und an der Halteplatte mit den Aufnahmeteilen korrespondierende Gegenstücke ausgebildet. Wenn auch die Aufnahmeteile und die Gegenstücke, in Höhenrichtung betrachtet, paarweise unterschiedliche Abstände aufweisen und somit durch Versetzen der Halteplatte relativ zum Tragkörper in verschiedenen Höhen verlaufende Auflage für die Skischuhe bestimmen können, so weist diese Sohlenauflageplatte doch einige Nachteile auf. Zum Sichern der Halteplatte am Tragkörper gegen ein ungewolltes Abheben ist nämlich eine aus einer Schraube und einem Schraubengewinde gebildete Rasteinrichtung erforderlich, die bei jedem Verstellen der Halteplatte relativ zum Tragkörper gelöst und nach dem Versetzen der Halteplatte in die gewünschte andere Lage wieder festgezogen werden muß. Somit sind auch bei dieser bekannten Sohlenauflageplatte insgesamt vier Bauteile zum Sichern der Halteplatte relativ zum Tragkörper gegen ein Verschieben in der Horizontalen bzw. Abheben in der Vertikalen erforderlich. Desweiteren ist auch bei dieser bekannten Lösung nachteilig, daß durch den verhältnismäßig langen Aufbau des Tragkörpers durch Versteifung der Ski diese eine unerwünschte Beeinflussung erfahren können. Desweiteren wird auch bei dieser Ausführungsform der Platzbedarf und das Gewicht der Sohlenauflageplatte in unerwünschter Weise erhöht.

Eine andere Sohlenauflageplatte ist im Dokument AT-B-368 900 geoffenbart.

Bei dieser Ausgestaltung besteht die Sohlenauflageplatte aus zwei, relativ zueinander verschiebbaren Teilen, wobei der Unterteil und der Oberteil, in Richtung der Skiachse betrachtet, keilförmig ausgebildet sind. Der Unterteil trägt eine Zahnstange, welche zum Einrasten eines unter Federwirkung stehenden, am Oberteil befestigten Rastzahnes bestimmt ist. Somit sind zum Sichern der Halteplatte relativ zum Tragkörper gegen ein Verschieben in der, allerdings schrägen, Horizontalen und gegen ein Abheben in der Vertikalen jeweils zwei Bauteile, nämlich die beiden Seitenflächen mit den korrespondierenden Führungen und die Zahnstange mit dem Rastzahn, erforderlich. Somit werden insgesamt vier Bauteile benötigt. Wenn auch diese Ausführungsform ein absatzweise höhere oder niedrigere Einstellung der gesamten Sohlenauflageplatte ermöglicht, ist jedoch mit dem Nachteil behaftet, daß die Zahnstange verhältnismäßig steile Zähne aufzuweisen hat, um ein ungewolltes Verschieben des Oberteils relativ zum Unterteil mit Sicherheit auszuschließen. Ein weiterer Nachteil besteht darin, daß zum Verstellen des Oberteils verhältnismäßig lange Bauteile erforderlich sind, wodurch der Platzbedarf und das Gewicht der Sohlenauflageplatte in unnötiger Weise erhöht wird.

Eine ähnliche Sohlenauflageplatte wie in der EP-B1-0 345 371 ist in der AT-PS 356.561 geoffenbart. Allerdings ermöglicht diese bekannte Einrichtung das Aufsetzen eines Skischuhs immer nur in einer vorbestimmten Höhenlage.

Es sind bereits in verschiedenen Ausführungen Sohlenauflageplatten für Skischuhe bei Skibindungen bekannt geworden, die eine Anpassung an unterschiedliche Schuhsohlenstärken ermöglichen. Beispielsweise wird auf die Dokumente CH-A-212.583, US-A-4,135.736 und US-A-4,586.727 hingewiesen. Dabei offenbart das CH Dokument eine keilförmige Unterlage unter dem Absatz des Skischuhs, welche Unterlage in Skilängsrichtung verschiebbar und mittels einer Rasteinrichtung an voneinander in Abständen befindlichen Gegenrasten wahlweise verrastbar ist. Allerdings ist diese bekannte Sohlenauflageplatte nur unter dem Absatz eines Skischuhs und dort auch nur in einem beschränkten Ausmaß verschiebbar, weil ansonsten keine sichere Auflage für den Skischuh gewährleistet wird. Aus diesem Grund ist auch der Neigungswinkel des Keils verhältnismäßig eng beschränkt.

Bei den aus dem Dokument US-A-4,135.736 bekannten verschiedenen Ausführungsformen werden entweder verschiebbare Keilelemente im Bereich der Sohlenauflageplatte der Skilängsrichtung verschoben oder die Halteplatte wird durch eine verschiebbare Unterstützung höher oder niedriger gestellt. Allerdings sind dabei Befestigungsschrauben zu lockern und nach der erfolgten Adjustierung wieder anzuziehen, wodurch sich wiederholte Manipulationen ergeben können. Außerdem kann bei dieser bekannten Lösung in manchen Ausführungsformen eine erhöhte Reibung zwischen der Sohlenauflageplatte und der Skischuhsohle entstehen, wenn zwischen diesen Teilen die Auflage unter einem spitzen Winkel erfolgt.

Bei einer weiteren höhenverstellbaren Sohlenauflageplatte nach dem Dokument US-A-4,586.727 ist im Haltekörper eine Halteplatte mit der Gleitplatte mittels eines in Skilängsrichtung verschiebbaren Keilstückes höhenverstellbar, wobei auch hier Zähne der Halteplatte mit einer Verzahnung des als Unterstützung wirksamen Keils in verschiedenen Positionen in Eingriff bringbar sind. Dabei ist die Länge der gesamten Sohlenauflageplatte dadurch definiert, daß der Tragkörper sowohl an seinem vorderen als auch an seinem hinteren Endbereich deformierbare Abstützungen, vorzugsweise aus einem Kunststoffmaterial des Typs Nylon, aufweist, so daß bei einem Verstellen des Keils zur Erhöhung der Lage der Halteplatte letztere die gewünschte erhöhte Lage einnimmt, ohne daß dabei die Länge der Sohlenauflageplatte verändert werden würde. Allerdings ist dabei nachteilig, daß die beiden Endabschnitte des Tragkörpers aus einem deformierbaren Kunststoffmaterial bestehen, wodurch bei wiederholten Verstellungen, insbesondere auch bei sich wechselnden Witterungsverhältnissen (Kälte durch die Außentemperatur, Wärme durch Sonneneinstrahlung) Materialermüdungen und dadurch Brüche entstehen können. Bei erheblichen Höhenunterschieden ist die Beanspruchung der beiden Endabschnitte des Tragkörpers besonders hoch.

Durch das Voranschreiten der Normbestimmungen auch bei Skischuhen ist in den letzten Jahren die Variation der Skischuhstärke wesentlich zurückgegangen, wobei eigentlich - unter Einhalten zugelassener Toleranzen - zwei Schuhsohlenstärken üblich sind, nämlich solche für Erwachsene und solche für Kinder.

Die Erfindung hat sich zum Ziel gesetzt, für diese beiden Arten von Skischuhsohlen eine Sohlenauflageplatte vorzuschlagen, die eine sichere und vorbestimmte Auflage für beide Arten von Skischuhen gewährleistet, ohne daß dabei die Sohlenauflageplatte selbst überbeansprucht werden würde. Außerdem sollen die für das Sichern der Halteplatte am Tragkörper gegen ein Verschieben in der Horizontalen und gegen Abheben in der Vertikalen erforderlichen Bauteile miteinander vereint werden können.

Gelöst wird die gestellte Aufgabe erfindungsgemäß wahlweise durch die in den Ansprüchen 1, 8 oder 10 angeführten kennzeichnenden Merkmale. Dadurch, daß nach der ersten kennzeichnenden Merkmalsgruppe des Anspruches 1 am Tragkörper in zwei mit vertikalem Abstand übereinander angeordneten Abschnitten Aufnahmeteile und an der Halteplatte ebenfalls in zwei mit vertikalem Abstand übereinander angeordneten Abschnitten mit den Aufnahmeteilen korrespondierende Gegenstücke ausgebildet sind, wird die Möglichkeit geschaffen, gemäß der zweiten kennzeichnenden Merkmalsgruppe des Anspruches 1 die Halteplatte entweder mit allen ihren Gegenstücken mit den Aufnahmeteilen des Tragkörpers oder nur die im unteren Abschnitt der Halteplatte vorgesehenen Gegenstücke mit den im oberen Abschnitt des Tragkörpers vorgesehenen Aufnahmeteilen in Eingriff zu bringen und somit wahlweise eine untere und eine obere Höhenlage der Gleitplatte zu bestimmen.

Durch die kennzeichnenden Merkmale des Anspruches 8 werden eine untere und eine obere Höhenlage der Gleitplatte dadurch bestimmt, daß am Tragkörper zwei höhere und zwei niedrigere, jeweils abgekröpfte Aufnahmeteile vorgesehen sind, mit welchen wahlweise zwei als Einsätze ausgebildete Gegenstücke, die je eine Aussparung aufweisen, wahlweise an den Abkröpfungen der beiden höheren oder niedrigeren Aufnahmeteile des Tragkörpers festlegbar ist.

Dadurch, daß im Tragkörper nach Anspruch 10 zwei Paar von Aufnahmeteilen unterschiedlicher Tiefe vorgesehen sind, und auf eine Aussparung mit größerer Tiefe folgend eine Aussparung mit geringerer Tiefe ausgebildet ist, wobei die Halteplatte, in Höhenrichtung betrachtet, kürzere und längere Einsätze aufweist, die wahlweise in die Aufnahmeteilen unterschiedlicher Tiefe einsetzbar sind und der kürzere Einsatz einen horizontalen Verlauf der Oberseite der Halteplatte mit der Gleitplatte bestimmt, wird das gesetzte Ziel auch bei dieser Ausgestaltung erreicht.

Allen Ausführungsformen nach den Ansprüchen 1, 8 und 10 ist weiters gemeinsam, daß die Halteplatte relativ zum Tragkörper gegen ein Verschieben in der Horizontalen abgestützt und gegen Abheben in der vertikalen von den miteinander jeweils in Eingriff stehenden Gegenstücken und Aufnahmeteilen durch Formschluß gehalten ist. Auf diese Weise wird gewährleistet, daß für alle Ausführungsformen immer nur zwei Arten von miteinander in Eingriff gelangenden Bauteile erforderlich sind, welche sowohl in der Horizontalen als auch in der Vertikalen wirksam sind. Es ist somit weder ein Entrasten einer federnden Zunge wie beim Stand der Technik noch ein Lösen und Anziehen einer Schraube wie bei dem Dokument FR-A-2 431 306 erforderlich.

Dabei ergibt sich eine Baulänge der Sohlenauflageplatte, welche die Baulänge einer üblichen Sohlenauflageplatte mit einer einzigen Höhenlage nicht überragt. Weiters erfolgt das Verlagern der Halteplatte in unterschiedliche Höhenlagen jeweils in Parallelebenen zueinander, so daß die Reibung zwischen der auf der Oberseite der Halteplatte angeordneten Gleitplatte und der Skischuhsohle konstant gehalten wird.

Die Ausgestaltung und Anordnung der Aufnahmeteile am Tragkörper und der Gegenstücke an der Halteplatte ermöglichen verschiedene günstige Ausgestaltungen der Erfindung, die in den abhängigen Ansprüchen 2 bis 7, 9 und 11 bis 14 gekennzeichnet sind. Diese Vorteile und weitere Einzelheiten der Erfindung werden nun anhand der Zeichnung, die mehrere Ausführungsbeispiele darstellt, näher beschrieben. Dabei zeigen: die Figuren 1 bis 5 und 5a eine erste Ausführungsform der Erfindung, wobei die Figuren 1 und 3 je einen Längsschnitt der Sohlenauflageplatte in der niedrigen bzw. in der höheren Höhenlage darstellen, Fig.2 ist eine Draufsicht zu Fig.1, die Figuren 4 und 5 sind Schnitte entlang der Linien IV-IV der Fig.1 bzw. V-V der Fig.3, und die Fig.5a eine Explosionsdarstellung von Fig.4 und 5 in größerem Maßstab, die Figuren 6 und 7 eine zweite und die Figuren 8 und 9 eine dritte Ausführungsform der Erfindung jeweils im Querschnitt, ähnlich den Figuren 4 und 5, die Figuren 10 bis 13 eine vierte Ausführungsform der Erfindung, wobei die Figuren 10,11 und 11a Längsschnitte sind und Fig.12 und 13 je ein Querschnitt entlang der Linie XII-XII der Fig.10 bzw. entlang der Linie XIII-XIII der Fig.11 ist, die Figuren 14 und 15 eine fünfte Ausführungsform ähnlich den Figuren 4 bzw. 5 und 15a ein Detail hiezu.

In der nun folgenden Beschreibung sind gleiche Bauteile mit identischen Bezugsziffern, zur Unterscheidung jedoch im zweiten bis fünften Ausführungsbeispiel mit steigenden Ziffern 100 bis 400 bezeichnet worden. Dabei sei bemerkt, daß der in der Beschreibungseinleitung fallweise als Haltekörper bezeichnete Bauteil in der weiteren Folge als Tragkörper und der auf diesen aufliegende Bauteil als Halteplatte bezeichnet wird.

Im ersten Ausführungsbeispiel nach den Figuren 1 bis 5 und 5a ist auf der Oberseite 10a eines nur angedeuteten Ski 10 eine erfindungsgemäße Sohlenauflageplatte 1 mit einer nur angedeuteten Skibindung, welche als ein Vorderbacken 11 ausgebildet ist, angeordnet. Dabei ist eine Grundplatte 11a erkennbar, über welche der Vorderbacken 11 mittels nur angedeuteter Befestigungsschrauben 12 auf dem Ski 10 festlegbar ist. In den Figuren 1 und 3 ist jeweils ein Skischuh 13 mit seinen Umrissen dargestellt, wobei die Stärke dieser Skischuhsohlen 13a1 und 13a2 unterschiedlich ist.

Die Sohlenauflageplatte 1 weist einen Tragkörper 2, eine Halteplatte 3 mit einer Gleitplatte 4 auf, wobei die Halteplatte 3 mit der Gleitplatte 4 auf dem Tragkörper 2 in unterschiedlichen Höhenlagen angeordnet werden kann. Der Aufbau der Grundplatte 11a ist ebenso bekannt, wie die Befestigung der Gleitplatte 4 auf der Oberseite der Halteplatte 3, so daß auf diese Einzelheiten nicht weiter eingegangen wird.

Neu und erfinderisch ist hingegen die Anordnung der Halteplatte 3 auf dem Tragkörper 2 in zwei unterschiedlichen Höhenlagen, welche in den Figuren 4 und 5 mit h1 bzw. h2 bezeichnet worden sind. In den Figuren 1 und 3 sind die zugehörigen Skischuhsohlen 13a1,13a2 mit einer Höhe H1 bzw.H2 bezeichnet, woraus erkennbar ist, daß $\text{h1+H1 = h2+H2}$ ist, so daß die gesondert nicht bezeichnete Oberseite jeder Skischuhsohle 13a1 bzw.13a2 immer in der gewünschten Lage unterhalb eines Sohlenniederhalters 11b des Vorderbackens 11 liegt.

Um den Aufbau des Tragkörpers 2 und der Halteplatte 3 mit den vielen einzelnen Elementen übersichtlicher darstellen und besser beschreiben zu können, wurden diese in Fig.5a in Explosionsdarstellung und in einem größeren Maßstab veranschaulicht. Auf diese Weise erübrigt sich Details der Aufnahmeteile des Tragkörpers 2 und der Einsätze der Halteplatte 3 in den Figuren 4 und 5 mit Bezugsziffern zu versehen.

Zum Erreichen des vorangehend angeführten Verstellens der Halteplatte 3 in die unterschiedlichen Höhenlagen h1 bzw. h2 ist der innere Aufbau der Sohlenauflageplatte 1 in diesem Ausführungsbeispiel wie folgt. Der Tragkörper 2 liegt mit seiner Basis 2k auf der Oberseite 10a des Ski 10 auf. Der Tragkörper 2 weist in zwei übereinander liegenden Abschnitten 2i,2j jeweils vier Aufnahmeteile 2a bis 2h auf, wobei diese Aufnahmeteile durch nutartige Führungen gebildet sind. Im unteren Abschnitt 2i des Tragkörpers 2 ist dabei sowohl der äußere Aufnahmeteil, welcher aus zwei, voneinander getrennten Teilabschnitten besteht, als auch der mittlere Aufnahmeteil jeweils als eine Schwalbenschwanzführung 2a,2c ausgebildet, wogegen die beiden anderen, zwischen den vorangehend erwähnten Schwalbenschwanzführungen 2a,2c liegenden Aufnahmeteile als Flachführungen 2e,2g ausgebildet sind. Sowohl die äußere als auch die mittlere Schwalbenschwanzführung 2a,2c reicht bis zur Basis 2k des Tragkörpers, demgegenüber enden die Flachführungen 2e,2g in einem Abstand von der Basis 2k und bilden damit je einen Steg 2m,2n im unteren Abschnitt 2i des Tragkörpers 2. Dadurch wird die Festigkeit des Tragkörpers 2 praktisch auch dann unverändert beibehalten, wenn die Halteplatte 3 in die obere Höhenlage h2 gebracht wird, wie dies in Fig.5 veranschaulicht ist. Im oberen Abschnitt 2j des Tragkörpers 2 sind alle Aufnahmeteile jeweils als eine Schwalbenschwanzführung 2b,2d,2f,2h ausgebildet. Weiters ist es nur verständlich, daß sowohl die Schwalbenschwanzführungen als auch die Flachführungen so bemessen sind, daß ein Versetzen der Halteplatte 3 aus der einen in die andere Höhenlage mit Sicherheit durchführbar ist. Dabei ist durch die Auswahl einer entsprechenden Ausgestaltung zwischen den Aufnahmeteilen des Tragkörpers 2 und den noch zu beschreibenden Gegenstücken der Halteplatte 3 auch ohne eine gesonderte Maßnahme ein sicherer und verschiebefester Halt zwischen diesen beiden Bauteilen der Sohlenauflageplatte 1 erreichbar.

Die Halteplatte 3 weist den Aufnahmeteilen 2a - 2h zugehörige Gegenstücke 3a - 3h auf, die als in die Führungen 2a - 2h des Tragkörpers 2 einschiebbare Einsätze 3a - 3h ausgebildet sind, und die mit den Führungen 2a - 2h des Tragkörpers 2, denen sie jeweils zugeordnet sind, kongruent ausgebildet sind. Somit sind an der Halteplatte 3 ebenfalls ein unterer Abschnitt 3i und ein oberer Abschnitt 3j erkennbar, wobei auch jeder Einsatz einen unteren Abschnitt und einen oberen Abschnitt aufweist. Im unteren Abschnitt 3i der Halteplatte 3 sind die Einsätze 3e,3g entsprechend der geringeren Tiefe der Führungen 2e,2g jeweils als ein Flachstück ausgebildet, ansonsten sind alle übrigen Einsätze 3a,b,c,d,f,h jeweils schwalbenschwanzförmig gestaltet. In der unteren Höhenlage h1 der Halteplatte 3 stehen die einzelnen Abschnitte 3i,3j der Halteplatte 3 mit den ihnen zugehörigen Abschnitten 2i,2j des Tragkörpers 2 und alle Einsätze 3a - 3h mit den ihnen zugehörigen Führungen 2a - 2h im Eingriff. In der oberen Höhenlage h2 der Halteplatte 3 stehen die im unteren Abschnitt 3i der Halteplatte 3 befindlichen Einsätze 3a,c,e,g mit den im oberen Abschnitt 2j des Tragkörpers 2 befindlichen Führungen 2b,d,f,h im Eingriff.

Wie man es am besten der Fig.2 entnehmen kann, weist die Halteplatte 3 an ihrem dem Skischuh 13 abgelegenen Endbereich zwei zungenartige Rastarme 3p,3q auf, wobei zumindest an einem dieser Rastarme, im vorliegenden Ausführungsbeispiel auf dem Rastarm 3q, eine Raste 3r vorgesehen ist, welche im montierten Zustand der Sohlenauflageplatte 1 in eine Rastaussparung 11c der Grundplatte 11a eingreift. Auf diese Weise ist die Halteplatte 3 auf dem Tragkörper 2 gegen ein ungewolltes und unerwünschtes Verschieben in Skilängsrichtung in einfacher Weise gesichert, wobei auch ein Lösen der Verrastung für ein Verstellen der Halteplatte 3 leicht vorgenommen werden kann.

Zum Verstellen der Halteplatte 3 aus der einen Höhenlage in die andere wird ein Werkzeug, z.B. ein Schraubendreher, zwischen die senkrechten Seitenflächen von Grundplatte 11a und Halteplatte 3 eingeführt, sodann der Schraubendreher verdreht oder verschwenkt bis die Raste 3r aus der Rastausnehmung 11c entfernt ist. In dieser Lage kann die Halteplatte 3 in Skilängsrichtung vom Tragkörper 2 heruntergeschoben, in die andere Höhenlage versetzt und wieder aufgeschoben werden. Es ist nur verständlich, daß die Rastausnehmung 11c der Grundplatte 11a eine Höhe besitzt, welche in jeder Höhenlage h1 oder h2 der Halteplatte 3 einen Eingriff der Raste 3r gewährleistet.

Das zweite Ausführungsbeispiel der Sohlenauflageplatte 101 zeigt in den Figuren 6 und 7 eine Abwandlung der ersten Ausführungsform nach den Figuren 1 bis 5. In diesem Fall sind die beiden äußeren Aufnahmeteile des Tragkörpers 102 als in Seitenrichtung nach außen hin verlängerte Flachführungen 102a,102b ausgebildet. Die restlichen Aufnahmeteile sind unverändert als Schwalbenschwanzführungen 102c - 102h ausgebildet. Die Halteplatte 103 weist in ihrem unteren Abschnitt 103i an den Seiten je einen als Flachstück 103a ausgebildeten Einsatz auf, wogegen die restlichen Einsätze 103c,103e,103g, dem ersten Ausführungsbeispiel entsprechend, schwalbenschwanzförmig gestaltet sind. Das gleiche gilt für die im oberen Abschnitt 103j vorhandenen Einsätze 103b,103d,103f und 103h. Diese Maßnahme hat den Vorteil, daß die Halteplatte 103 gegen seitliche Schläge auf dem Tragkörper 102 sicherer gehalten ist, und daß die Stabilität der Sohlenauflageplatte 101 in der oberen Höhenlage h2 der Halteplatte 103 dem ersten Ausführungsbeispiel gegenüber verbessert wird.

Im dritten Ausführungsbeispiel nach den Figuren 8 und 9 ist die Verbindung zwischen Tragkörper 202 und Halteplatte 203 der Sohlenauflageplatte 201, ähnlich wie bei den beiden vorher beschriebenen Ausführungsbeispielen, durch Aufnahmeteile und Gegenstücke gebildet, die als Führungen bzw. Einsätze gestaltet sind. Allerdings sind bei diesem Ausführungsbeispiel insgesamt sechs Aufnahmeteile vorgesehen, die alle als Flachführungen 202a - 202h ausgebildet sind, wobei die beiden äußeren Führungen 202a,202b größer als die restlichen Führungen 202e - 202h sind. Weiters sind die beiden unteren Einsätze 203a der Halteplatte 203 länger als deren andere Einsätze 203b,203e,203f bzw.203g,203h. Auf diese Weise wird die Halteplatte 203 gegen seitliche Schläge noch sicherer als bei der Ausführungsform nach den Figuren 6 und 7 auf dem Tragkörper 202 gehalten und die Stabilität der Sohlenauflageplatte 201 auch in der oberen Höhenlage h2 der Halteplatte 203 mit der daraufliegenden Gleitplatte 204 praktisch unverändert beibehalten. Es ist nur verständlich, daß die beiden oberen äußeren Führungen 202b zu diesem Zweck ebenso tief ausgebildet sind, wie die beiden unteren äußeren Führungen 202a.

Bei der vierten Ausführungsform nach den Figuren 10 bis 13 sind am Tragkörper 302 der Sohlenauflageplatte 301, wie insbesondere aus der Fig.11a zu entnehmen ist, zwei höhere und zwei niedrigere, jeweils abgekröpfte Aufnahmeteile 302a,302c bzw. 302b,302d angeordnet. Wie weiters in den Figuren 12 und 13 veranschaulicht ist, sind die Aufnahmeteile 302a und 302b paarweise symmetrisch zur Längsachse der Sohlenauflageplatte 301 vorgesehen. Der symmetrischen Ausgestaltung halber wurden in diesen Figuren jeweils nur die Halbschnitte dargestellt. Im montierten Zustand der Sohlenauflageplatte 301 und in Skilängsrichtung betrachtet, sind auf der Basis 302k des Tragkörpers 302 die niedrigeren Aufnahmeteile 302b,302d mit ihren Abkröpfungen 302b1,302d1 zur Grundplatte 311a hin und die höheren Aufnahmeteile 302a,302c mit ihren Abkröpfungen 302a1,302c1 von der Grundplatte 311a weg gerichtet angebracht (vgl. die Figuren 10,11 und 11a).

Die Halteplatte 303 weist als Gegenstücke lediglich zwei Einsätze 303b,303d mit je einem Paar von Aussparungen 303b1,303d1 auf, mit welchen Aussparungen die Halteplatte 303 in ihrer niedrigeren Höhenlage h1 an den Abkröpfungen 302b1,302d1 der beiden niedrigeren Aufnahmeteile 302b,302d des Tragkörpers 302 festlegbar ist. Dabei liegen die Einsätze 303b,303d auf der Basis 302k des Tragkörpers 302 auf. Liegt die Halteplatte 303 in der oberen Höhenlage h2 auf dem Tragkörper 302 auf, so greifen die Abkröpfungen 302a1,302c1 der beiden höheren Aufnahmeteile 302a,302c in die Aussparungen 303b1,303d1 der Halteplatte 303 ein. Des weiteren liegen diese Einsätze 303b,303d auf erhöhten Stützflächen 302a2,302c2 der Basis 302k des Tragkörpers 302 auf. Diese Ausgestaltung bringt den Vorteil mit sich, daß lediglich zwei stegartige Einsätze auszubilden sind, die wahlweise jeweils mit einem Paar von abgekröpften Aufnahmeteilen in Eingriff bringbar sind. Dabei ergibt sich ein besonders einfacher Aufbau dadurch, daß unterhalb der Abkröpfungen 302a1,302c1 der höheren Aufnahmeteile 302a,302c auf der Basis 302k erhöhte Stützflächen 302a2,302c2 vorgesehen sind, wobei der Abstand zwischen den Abkröpfungen der höheren Aufnahmeteile zu der zugehörigen Stützfläche gleich mit dem Abstand der niedrigeren Aufnahmeteile zu der Basis 302k des Tragkörpers 302 ist. Auf diese Weise reicht aus, wenn in den einzelnen Einsätzen 303b,303d jeweils nur ein Paar von Aussparungen 303b1,303d1 vorgesehen ist. Auch bei dieser Ausgestaltung ist eine Stütze 303e erkennbar, welche in der unteren Höhenlage h1 der Halteplatte 303 mit der Unterseite der Basis 302k des Tragkörpers 302 fluchtend auf der Oberseite 310a des Ski 310 abgestützt ist und welcher sich in der oberen Höhenlage h2 der Halteplatte 303 auf einer erhöhten, mit den beiden anderen Stützflächen 302a2,302c2 fluchtenden Stützfläche 302e der Basis 302k abstützt.

Weiters weist die Halteplatte 303 einen nach vorne, in Richtung zur Grundplatte 311a hin gerichteten Rastarm 303p mit einer Rastnase 303r auf, welche in der unteren Höhenlage h1 in eine untere Rastausnehmung 311c1 und in der oberen Höhenlage h2 in eine obere Rastausnehmung 311c2 der Grundplatte 311a eingreift. Dabei ist sowohl die untere Rastausnehmung 311c1 als auch die obere Rastausnehmung 311c2 an ihrer vorderen Seite mit einer Schrägfläche 311d1 bzw. 311d2 begrenzt und an ihrer hinteren Seite offen, wobei die obere Rastausnehmung 311c2 der Grundplatte 311a zumindest einen der Rastnase 303r zugeordneten Anschlag 311e trägt. Sind am Rastarm 303p zwei Rastnasen 303r vorgesehen, so weist die Rastausnehmung 311c2 der Grundplatte 311a an ihrer hinteren Seite, vorzugsweise in symmetrischer Anordnung, je einen Anschlag 311e auf.

Der Rastarm 303p der Halteplatte 303 ist in diesem Ausführungsbeispiel an seiner Stirnseite 303p1 abgeschrägt und wirkt je nach Höhenlage (h1 bzw.h2) mit der unteren bzw. oberen Schrägfläche 311d1 oder 311d2 der Grundplatte 311a zusammen. Dabei dient die untere Schrägfläche 311d1 zur Sicherung der Halteplatte 303 in deren unteren Höhenlage h1 gegen ein ungewolltes Verschieben bzw. Entrasten in Richtung zur Skispitze hin. Liegt die Halteplatte 303 in der oberen Höhenlage h2, so ist sie gegen ein ungewolltes Verschieben bzw. Verrasten mittels der Stirnfläche 303r1 der Rastnase 303r, welche am Anschlag 311e der Grundplatte 311a anliegt, in Richtung zum Skiende hin gesichert.

Die Abstände der einander zugewandten Abkröpfungen 302a1,302b1 bzw. 302c1,302d1 sind, in einer Projektion von oben her auf die Basis 302k des Tragkörpers 302 betrachtet, so gestaltet, daß die Halteplatte 303 nach einem geringfügigen Kippen in Skilängsrichtung verschoben und am Tragkörper 302 in die andere Höhenlage h1 bzw.h2 gebracht werden kann. Das Ausmaß des Kippens ist durch die Ausgestaltung der von der Raste und des damit jeweils zusammenwirkenden Bauteils (Quersteg oder Rastaussparung) abhängig. Sinngemäß sind alle miteinander zusammenwirkenden, für die Verankerung der Halteplatte am Tragkörper vorgesehenen Bauteile mit entsprechenden Abrundungen versehen, so daß das Lösen der Halteplatte vom Tragkörper weder in deren unteren noch in deren oberen Höhenlage h1 bzw.h2 zu einem Ecken führen kann.

In der weiteren Ausgestaltung nach den Figuren 14 und 15 ist die Sohlenauflageplatte 401 mit einem gestellartig ausgebildeten Tragkörper 402 und mit einer aufsteckbaren Halteplatte 403 ausgestattet, welche auf ihrer Oberseite in üblicher Weise befestigt die Gleitplatte 404 trägt. Im Tragkörper 402 sind quer verlaufende Aufnahmeteile 402a bis 402d unterschiedlicher Tiefe vorgesehen, die jeweils durch eine Aussparung im Tragkörper 402 gebildet sind. Dabei ist die Ausgestaltung derart, daß auf eine Aussparung mit geringerer Tiefe 402a bzw.402c immer eine Aussparung mit größerer Tiefe 402b bzw.402d folgt. Im montierten Zustand der Sohlenauflageplatte 401 betrachtet ist an die Grundplatte 411a folgend zuerst die eine Aussparung 402a mit geringerer Tiefe ausgebildet. Die Halteplatte 403 weist in diesem Fall als Gegenstücke drei Einsätze 403a,403b,403d sowie einen Abstützabschnitt 403e auf, wobei nur der erste Einsatz 403a die dem Aufnahmeteil 402a entsprechende Tiefe aufweist. Die weiteren Einsätze 403b,403d sind den Aufnahmeteilen 402b bzw. 402d mit größerer Tiefe entsprechend ausgebildet. Der in Schuhrichtung liegende Abstützteil 403e der Halteplatte 403 liegt in jeder Höhenlage der Halteplatte 403 auf einer Abstützung 402e des Tragkörpers 402 auf.

Zufolge dieser Ausgestaltung liegt die Halteplatte 403 in ihrer unteren Höhenlage h1 unter Freilassen des Raumes im Bereich des Aufnahmeteiles 402c auf dem Tragkörper 402 auf. Dabei sind der erste Einsatz 403a und die weiteren Einsätze 403b,403d so aufeinander abgestimmt, daß wenn sich die Halteplatte 403 in der oberen Höhenlage h2 befindet, der auf der Oberseite des Tragkörpers 402 aufliegende Einsatz 403a einen horizontalen Verlauf der Oberseite der Halteplatte 403 mit der Gleitplatte 404 gewährleistet. Falls eine gewisse Neigung der Oberseite der Halteplatte 403 als zweckdienlich erscheint, sei es in der unteren oder in der oberen Höhenlage h1 bzw.h2, so können die Aussparungen des Tragkörpers 402 bzw. die Einsätze der Halteplatte 403 ebenso wie die miteinander zusammenwirkenden Abstützungen 402e bzw.403e eine entsprechende Neigung aufweisen. Die Ausgestaltung selbst liegt im Können des Durchschnittsfachmannes.

Auch in diesem Fall ist die Halteplatte 403, ähnlich wie in der ersten Ausführungsform, nach vorne verlängert und weist zumindest einen Rastarm 403p auf, welcher eine Raste 403p1 trägt, die in einer Rastaussparung 411d der Grundplatte 411a in beiden Höhenlagen der Halteplatte 403 verrastbar ist und diese letztere gegen ein Verschieben in der Horizontalebene gesichert hält.

Zur Sicherung der Halteplatte 403 auf dem Tragkörper 402 gegen ein Abheben nach oben ist zumindest das hintere Paar von Einsätzen 403d jeweils als eine Schnappverbindung ausgebildet und wirkt im zusammengestellten Zustand der Sohlenauflageplatte 401 mit Gegenflächen der Aufnahmeteile 402d bzw. 402c zusammen. Obzwar derartige Schnappverbindungen für sich bekannt sind, ist in Fig.15a die soeben beschriebene Schnappverbindung in vergrößertem Maßstab dargestellt. Sind alle Einsätze 403a,403b,403d und alle Aufnahmeteile 402a bis 402d als Schnappverbindungen ausgebildet, so kann auch auf eine gesonderte Sicherung der Halteplatte 403 mit einem oder mit zwei Rastteilen verzichtet werden. Dadurch ergibt sich ein weiterer Vorteil im Gesamtaufbau der Sohlenauflageplatte 401.

Die Erfindung ist nicht auf die gezeigten und beschriebenen Ausführungsformen eingeschränkt. Es sind weitere Abwandlungen denkbar, die durchaus im Rahmen der Erfindung liegen. So ist es z.B. denkbar, die bei einer Ausführungsform beschriebene Halterung oder Abstützung auch bei einer anderen Ausführungsform anzuwenden. Des weiteren kann bei der Ausführung nach den Figuren 8 und 9 ein Umstellen der Halteplatte 203 aus ihrer einen Höhenlage in die andere mittels Hochheben und Verschieben der Halteplatte 203 durch Verwendung eines Schraubendrehers erfolgen, vorausgesetzt, daß die Sicherung der Halteplatte 203 auf dem Tragkörper 202 nicht durch Schnappverriegelungen sondern durch eine in Skiquerrichtung wirksame Verriegelung erfolgt. Eine solche Verriegelung ist erfindungsgemäß so ausgebildet, daß ein elastischer Schnappmechanismus, z.B. ein Federschnapper, in eine Rastausnehmung des Tragkörpers 202 eingreift. Dabei ist die Anordnung so getroffen, daß ein Werkzeug, z.B. ein Schraubendreher, von der anderen Seite des Tragkörpers 202 her durchgeführt und zum Lösen dieses Schnappmechanismus eingesetzt werden kann. Im vorliegenden Ausführungsbeispiel bieten sich zu diesem Zweck die vorhandenen Durchbrechungen im Umfang des Aufnahmeteiles 202c an.

## Patentansprüche

1. Sohlenauflageplatte (1) für Skischuhe bei Skibindungen, welche an einer skifesten Grundplatte (11a) lösbar festlegbar ist und mit zwei einander gegenüberliegenden und senkrecht verlaufenden Seitenflächen an korrespondierenden Führungen der Grundplatte abgestützt und in dieser Lage durch zumindest eine Rasteinrichtung gegen Verschieben gesichert ist, wobei die Rasteinrichtung durch eine Rastaussparung (11c) und eine Raste (3r) gebildet ist, welche Raste am freien Ende eines sich in Skilängsrichtung erstreckenden zungenartigen Rastteiles (3q) vorgesehen ist, welche Sohlenauflageplatte (1) einen Tragkörper (2) und eine auf diesen relativ zu einem Sohlenniederhalter (11b) für die Skischuhsohle in verschiedene Höhenlagen bringbare Halteplatte (3) mit einer Gleitplatte (4) aufweist, dadurch gekennzeichnet, daß am Tragkörper (2) in zwei mit vertikalem Abstand übereinander angeordneten Abschnitten (2i, 2j) Aufnahmeteile (2a - 2h; 102a - 102h; 202a - 202h) und an der Halteplatte (3) ebenfalls in zwei mit vertikalem Abstand übereinander angeordneten Abschnitten (3i,3j) mit den Aufnahmeteilen korrespondierende Gegenstücke (3a - 3h; 103a,b,d,f; 203a,b,f,g,h) derart ausgebildet sind, daß die Halteplatte (3) entweder mit allen ihren Gegenstücken (3a - 3h; 103a,b,d,f; 203a,b,f,g,h) mit den Aufnahmeteilen (2a - 2h; 102a - 102h; 202a -202h) des Tragkörpers (2) in Eingriff steht oder nur die im unteren Abschnitt (3j) der Halteplatte (3) vorgesehenen Gegenstücke (3a, c, e, g) mit den im oberen Abschnitt (2j) des Tragkörpers (2) vorgesehenen Aufnahmeteilen (2b,d,f,h,) in Eingriff stehen, und somit wahlweise eine untere und eine obere Höhenlage (h₁ bzw.h₂) der Gleitplatte (4) bestimmen, und daß die Halteplatte (3) relativ zum Tragkörper (2) gegen ein Verschieben in der Horizontalen abgestützt und gegen Abheben in der Vertikalen von den miteinander jeweils in Eingriff stehenden Gegenstücken (3a - 3h; 103a,b,d,f; 203a,b,f,g,h) und Aufnahmeteilen (2b,d,f,h,) durch Formschluß gehalten ist.

2. Sohlenauflageplatte nach Anspruch 1, dadurch gekennzeichnet, daß jeder Aufnahmeteil des Tragkörpers (2) durch eine nutartige Führung (2a - 2h; 102a - 102h; 202a - 202h) und jedes Gegenstück der Halteplatte (3) durch einen Einsatz (3a - 3h; 103a,b,d,f,h; 203a,b,e,f,g,h) gebildet ist, und daß die einzelnen Einsätze (3a - 3h; 103a,b,d,f,h; 203a,b,e,f, g,h; 303b - 303e; 403a,b,d) in die ihr zugehörigen Führungen (2a - 2h; 102a - 102h; 202a - 202h) im unteren und/oder oberen Abschnitt (2i,2j) des Tragkörpers (2) wahlweise ein-schiebbar sind, wobei in der unteren Höhenlage (h₁) der Halteplatte (3) letztere mittels aller ihren Einsätze (3a - 3h; 103a,b,d,f,h; 203a,b,e,f,g,h; 303b - 303e; 403a,b,d) mit den Führungen (2a - 2h; 102a - 102h; 202a - 202h; 302a - 302d; 402a - 402d) des Tragkörpers (2) in Eingriff steht, wogegen in der oberen Höhenlage (h₂) der Halteplatte nur deren unteren Einsätze (3a,c,e,g) mit den oberen Führungen (2b,d,f,h) des Tragkörpers (2) in Eingriff stehen (Figuren 1 bis 9).

3. Sohlenauflageplatte nach Anspruch 1 oder 2, dadurch gekennzeichnet, daß im unteren Abschnitt des Tragkörpers (2) der mittlere und äußere Aufnahmeteil (2a, 2c) jeweils durch eine Schwalbenschwanzführung (2a, 2c) und die beiden anderen Aufnahmeteile (2e,2g) jeweils durch eine Flachführung (2e,2g) gebildet sind, wogegen im oberen Abschnitt des Tragkörpers (2) alle Aufnahmeteile jeweils als eine Schwalbenschwanzführung (2b,2d,2f,2h) ausgebildet sind (Figuren 4,5 und 5a).

4. Sohlenauflageplatte nach Anspruch 3, dadurch gekennzeichnet, daß die im unteren Abschnitt (2i) des Tragkörpers (2) ausgebildeten Schwalbenschwanzführungen (2a,2c) bis zur Basis (2k) des Tragkörpers (2) reichen, die beiden Flachführungen (2e, 2g) hingegen unter Bildung je eines Verbindungssteges (2m,2n) im unteren Abschnitt (2i) des Tragkörpers (2) in einem Abstand von dessen Basis (2k) enden (Figuren 4,5 und 5a).

5. Sohlenauflageplatte nach Anspruch 1 oder 2, dadurch gekennzeichnet, daß im unteren Abschnitt (102j) des Tragkörpers (102) der mittlere Aufnahmeteil (102c) durch eine Schwalbenschwanzführung und alle anderen Aufnahmeteile (102a,e,g) jeweils durch eine Flachführung gebildet sind, wobei die beiden äußeren Führungsabschnitte eine größere Eingriffstiefe als die beiden anderen Flachführungen aufweisen, und daß im oberen Abschnitt (102i) des Tragkörpers (102) nur die beiden äußeren Führungsabschnitte als je eine Flachführung (102a) ausgebildet sind und alle anderen Führungen (102b,f,h) Schwalbenschwanzführungen sind (Figuren 6 und 7).

6. Sohlenauflageplatte nach Anspruch 1 oder 2, dadurch gekennzeichnet, daß der Tragkörper (202) sowohl in seinem unteren als auch in seinem oberen Abschnitt (202i,202j) jeweils drei nutartige Führungen aufweist, die alle als Flachführungen (202a,e,g;202b,f,h) ausgebildet sind, und daß mit diesen Führungen Einsätze (203a,e,g;203b,f,h) in Eingriff bringbar sind, die im unteren und oberen Abschnitt (203i,203j) der Halteplatte (203) als Flachstücke ausgebildet sind (Figuren 8 und 9).

7. Sohlenauflageplatte nach Anspruch 6, dadurch gekennzeichnet, daß die beiden unteren äußeren Einsätze (203a) der Halteplatte (203) eine größere Länge als die beiden oberen äußeren Einsätze (203a) der Halteplatte (303) aufweisen, wobei die Eingriffstiefe aller äußeren Flachführungen (202a,202b) im Tragkörper (202) den längeren Einsätzen (203a) der Halteplatte (203) entsprechend bemessen ist (Figuren 8 und 9).

8. Sohlenauflageplatte (1) für Skischuhe bei Skibindungen, welche an einer skifesten Grundplatte (11a) lösbar festlegbar ist und mit zwei einander gegenüberliegenden und senkrecht verlaufenden Seitenflächen an korrespondierenden Führungen der Grundplatte abgestützt und in dieser Lage durch zumindest eine Rasteinrichtung gegen Verschieben gesichert ist, wobei die Rasteinrichtung durch eine Rastaussparung (11c) und eine Raste (3r) gebildet ist, welche Raste am freien Ende eines sich in Skilängsrichtung erstreckenden zungenartigen Rastteiles (3q) vorgesehen ist, welche Sohlenauflageplatte (1) einen Tragkörper (2) und eine auf diesen relativ zu einem Sohlenniederhalter (11b) für die Skischuhsohle in verschiedene Höhenlagen bringbare Halteplatte (3) mit einer Gleitplatte (4) aufweist, dadurch gekennzeichnet, daß am Tragkörper (302) zwei höhere und zwei niedrigere, jeweils abgekröpfte Aufnahmeteile (302a,302c; 302b,302d) vorgesehen sind, von welchen, im montierten Zustand der Sohlenauflageplatte (301) und in Skilängsrichtung betrachtet, die höheren Aufnahmeteile (302a,302c) mit ihren Abkröpfungen (302a1,302c1) von der Grundplatte (311a) weg und die niedrigeren Aufnahmeteile (302b,302d) mit ihren Abkröpfungen (302b1,302d1) zur Grundplatte (311a) hin gerichtet sind, wobei paarweise je ein niedrigerer und ein höherer Aufnahmeteil auf der Basis (302k) des Tragkörpers (302) angeordnet ist, daß die Halteplatte (303) zwei als Einsätze (303b,303d) ausgebildete Gegenstücke mit je einem Paar von Aussparungen (303b1,303d1) aufweist, mit welchen Aussparungen (303b1,303d1) die Halteplatte (303) wahlweise an den Abkröpfungen (302a1, 302c1; 302b1, 302d1) der beiden höheren Aufnahmeteile (302a, 30c) oder niedrigeren Aufnahmeteile (302b,302d) des Tragkörpers (302) festlegbar ist, daß die einander zugewendeten Abkröpfungen (302a1, 302b1; 302c1, 302d1) der höheren und niedrigeren Aufnahmeteile (302a,302b;302c,302d) jedes Paares sich in einem Abstand befinden, der größer ist als die Breite der einzelnen Einsätze (303b,303d) der Halteplatte (303), und daß die Halteplatte (303) relativ zum Tragkörper (302) gegen ein Verschieben in der Horizontalen abgestützt und gegen Abheben in der Vertikalen von den miteinander jeweils in Eingriff stehenden Gegenstücken (303b, 303d) und Aufnahmeteilen (302a, 302c; 302b, 302d) durch Formschluß gehalten ist (Figuren 10,11 und 11a).

9. Sohlenauflageplatte nach Anspruch 8, dadurch gekennzeichnet, daß die einzelnen Aufnahmeteile (302a,302c; 302b,302d) des Tragkörpers (302), in Querschnitt betrachtet, jeweils als auch nach innen weisende Abkröpfungen der Seitenwand des Tragkörpers (302) ausgebildet sind, in welche die Einsätze (303b,303d) der Halteplatte (303) mit ihren Aussparungen (302a1,303d1) einführbar sind (Figuren 12 und 13).

10. Sohlenauflageplatte (1) für Skischuhe bei Skibindungen, welche an einer skifesten Grundplatte (11a) lösbar festlegbar ist und mit zwei einander gegenüberliegenden und senkrecht verlaufenden Seitenflächen an korrespondierenden Führungen der Grundplatte abgestützt und in dieser Lage durch zumindest eine Rasteinrichtung gegen Verschieben gesichert ist, wobei die Rasteinrichtung durch eine Rastaussparung (11c) und eine Raste (3r) gebildet ist, welche Raste am freien Ende eines sich in Skilängsrichtung erstreckenden zungenartigen Rastteiles (3q) vorgesehen ist, welche Sohlenauflageplatte (1) einen Tragkörper (2) und eine auf diesen relativ zu einem Sohlenniederhalter (11b) für die Skischuhsohle in verschiedene Höhenlagen bringbare Halteplatte (3) mit einer Gleitplatte (4) aufweist, dadurch gekennzeichnet, daß im Tragkörper (402) zwei Paar von Aufnahmeteilen unterschiedlicher Tiefe vorgesehen sind, die jeweils durch eine Aussparung (402a - 402d) des Tragkörpers (402) gebildet sind, daß auf eine Aussparung mit größerer Tiefe (402b,402d) folgend eine Aussparung mit geringerer Tiefe (402a,402c) ausgebildet ist, daß mit den Aufnahmeteilen korrespondierende Gegenstücke als Einsätze (403a, 403b, 403d) ausgebildet sind, von denen der erste, der Grundplatte (311) zugewandte Einsatz (403a) kürzer als die anderen Einsätze (403b, 403d) ausgebildet ist, und daß die unterschiediche Tiefe der Aufnahmeteile (402a- 402d) und die Länge der Einsätze (403a, 403b, 403d) derart aufeinander abgestimmt sind, daß der auf der Oberseite des Tragkörpers (402) aufliegende erste, kürzere Einsatz (403a) auch in der oberen Höhenlage (h2) der Halteplatte (403) einen horizontalen Verlauf der Oberseite der Halteplatte (403) mit der Gleitplatte (404) bestimmt, und daß die Halteplatte (3) relativ zum Tragkörper (2) gegen ein Verschieben in der Horizontalen abgestützt und gegen Abheben in der Vertikalen von den miteinander jeweils in Eingriff stehenden Gegenstücken (403a, 403b, 403d) und Aufnahmeteilen durch Formschluß gehalten ist (Figuren 14 und 15).

11. Sohlenauflageplatte nach einem der Ansprüche 1 bis 7 oder 10, dadurch gekennzeichnet, daß die Halteplatte (3,403) zumindest einen nach vorne verlängerten Rastarm (3p,3q;403p) mit einer Raste oder Rastnase (3r,403p1) aufweist, welche in beiden Höhenlagen (h1,h2) der Halteplatte (3;403) in einer Rastaussparung (11c;411d) der Grundplatte (11;411) verrastbar und in Skilängsrichtung gesichert gehalten ist (Figuren 1 bis 3; 14 und 15).

12. Sohlenauflageplatte nach Anspruch 8 oder 9, dadurch gekennzeichnet, daß die Halteplatte (303) an ihrem vorderen Endabschnitt mit einer zweifachen Abkröpfung in einen nach vorne weisenden Rastarm (303p) übergeht, dessen Stirnseite (303p1) abgeschrägt ist, wobei die abgeschrägte Stirnseite (303p1) an zwei, übereinander angeordneten Schrägflächen (311d1,311d2) der Grundplatte (311a) wahlweise anlegbar ist, und daß der Rastarm (303p) eine Rastnase (303r) aufweist, deren Stirnfläche (303r1) an einem Anschlag (311g) der Grundplatte (311a) anlegbar ist und die Halteplatte (303) in Richtung zum Skiende hin sichert (Figuren 10,11 und 11a).

13. Sohlenauflageplatte nach einem der Ansprüche 8,9,10 oder 11, dadurch gekennzeichnet, daß die Basis (302k) des Tragkörpers (302) den Abkröpfungen (302a1,302c1) der höheren Aufnahmeteile (302,302c) gegenüberliegend erhöhte Stützflächen (302a2,302c2) aufweist, deren Abstand gleich groß wie der Abstand der Abkröpfungen (302b1,302d1) der niedrigeren Aufnahmeteile (302b,302d) von der Oberseite der Basis (302k) ist (Figuren 10 bis 13).

14. Sohlenauflageplatte nach Anspruch 10, dadurch gekennzeichnet, daß die einzelnen Einsätze (403a,403b,403d) und alle Aufnahmeteile (402a - 402d) als Schnappverbindungen ausgebildet sind, so daß die Halteplatte (403) auf dem Tragkörper (402) sowohl gegen eine Verschiebung in Skilängsrichtung als auch gegen ein Abheben in der Normalen zur Oberseite des Ski gesichert gehalten ist (Fig.15a).

## Claims

1. A sole support plate (1) for a ski boot in a ski binding, adapted to be releasably secured to a base plate (11a) fixedly connected to a ski, said support plate taking support with two oppositely facing and vertically extending side faces on corresponding guides of said base plate, and being secured against displacement from its position by at least one detent means formed of a detent recess (11c) and a detent pawl (3r) provided on the free end of a tongue-shaped detent member (3q) extending in the longitudinal direction of the ski, said sole support plate (1) comprising a mounting body (2) and a step plate (3) carrying a low-friction liner (4) and adapted to be mounted on said mounting body (2) at different levels relative to a sole clamp-down member (11b), characterized in that said mounting body (2) is formed with female engagement members (2a - 2h; 102a-102h; 202a - 202h) at two vertically spaced levels (2i, 2j), and said step plate (3) is formed, likewise at two vertically spaced levels (3i, 3j), with male engagement members (3a-3h; 103a,b,d,f; 203a,b,f,g,h) corresponding to said female engagement members in such a manner that said step plate (3) has either all of its male engagement members (3a-3h, 103a,b,d,f; 203a,b,f,g,h) engaged with said female engagement members (2a-2h; 102a-102h; 202a-202h) of said mounting body, or has only the male engagement members (3a,c,e,g) provided at its lower level (3j) engaged with the female engagement members (2b,d,f,h) provided at the upper level (2j) of said mounting body (2) to thus selectively determine a lower and an upper mounting height (h₁ and h₂) of said low-friction liner (4), respectively, and that the interlocking engagement of said male engagement members (3a-3h; 103a,b,d,f,; 203a,b,f,g,h) with said female engagement members (2b,d,f,h) acts to prevent said step plate (3) from being horizontally displaced relative to said mounting body (2) and from being vertically lifted therefrom.

2. A sole support plate according to claim 1, characterized in that each female engagement member of said mounting body (2) is formed as a groove-shaped guide (2a-2h; 102a-102h; 202a-202h), and each male engagement member of said step plate (3) is formed as an insert portion (3a-3h; 103a,b,f,d, h; 203a,b,e,f,g,h) and that the individual insert members (3a-3h; 103a,b,d,f,h; 203a,b,e,f,g,h) are adapted to be selectively slipped into the guides (2a-2h; 102a-102h; 202a-202h) associated thereto at the lower and/or upper level (2i,2j) of said mounting body (2), with said step plate (3) having all of its insert portions (3a-3h; 103a,b,d,f,h; 203a,b,e,f,g,h; 303b-303e; 403a,b,d) engaged with said guides (2a-2h; 102a-102h; 202a-202h;302a-302d; 402a-402d) of said mounting body (2) at said lower mounting height (h₁), while at said upper mounting height (h₂) of said step plate, only the lower insert portions (3a,c,e,g) thereof are engaged with the upper guides (2b,d,f,h) of said mounting body (2) (figs. 1-9).

3. A sole support plate according to claim 1 or 2, characterized in that at the lower level of said mounting body (2), the central and outer female engagement members (2a,2c) are formed as respective dovetail guides (2a,2c), with the two other female engagement members (2e,2g) are formed as respective flat guides (2e,2g), whereas at the upper level of said mounting body (2), all of said female engagement members are formed as respective dovetail guides (2b,2d,2f, 2h) (figs. 4, 5 and 5a).

4. A sole support plate according to claim 3, characterized in that said dovetail guides (2a,2c) formed at said lower level (2i) of said mounting body (2) extend down to the base (2k) of said mounting body (2), whereas said two flat guides (2e,2g) end at a spaced location from said base (2k) so as to define respective connecting webs (2m,2n) at said lower level (2i) of said mounting body (2) (figs. 4, 5 and 5a).

5. A sole support plate according to claim 1 or 2, characterized in that at said lower level (102j) of said mounting body (102), said central female engagement member (102c) is formed as a dovetail groove, all of the other female engagement members (102a,e,g) being formed as respective flat guides, the two outer guide portions having a greater engagement depth than the other two flat guides, and that at the upper level (102i) of said mounting body (102), only the two outer guide portions are formed as respective flat guides (102a), all of the other guides (102b,f,h) being dovetail guides (figs. 6 and 7).

6. A sole support plate according to claim 1 or 2, characterized in that said mounting body (202) is provided at both its lower and upper levels (202i,202j) with three groove-shaped guides each formed as a respective flat guide (202a,e g; 202b,f,h), and that these guides are adapted to be engaged by insert portions (203a,e,g; 203b,f,h) provided at said lower and upper levels (203i,203j) of said step plate (203) in the form of flat members (figs. 8 and 9).

7. A sole support plate according to claim 6, characterized in that the two lower outer insert portions (203a) of said step plate (203) are of a greater length than the two upper outer insert portions (203b) of said step plate (203), the engagement depth of all of said outer flat guides (202a,202b) of said mounting body (202) being dimensioned in accordance with the longer insert portions (203a) of said step plate (203) (figs. 8 and 9).

8. A sole support plate (1) for a ski boot in a ski binding, adapted to be releasably secured to a base plate (11a) fixedly connected to a ski, said support plate taking support with two oppositely facing and vertically extending side faces on corresponding guides of said base plate, and being secured against displacement from its position by at least one detent means formed of a detent recess (11c) and a detent pawl (3r) provided on the free end of a tongue-shaped detent member (3q) extending in the longitudinal direction of the ski, said sole support plate (1) comprising a mounting body (2) and a step plate (3) carrying a low-friction liner (4) and adapted to be mounted on said mounting boy (2) at different levels relative to a sole clamp-down member (11b), characterized in that said mounting body (302) has provided thereon two higher and two lower catch members (302a,302c; 302b,302d) of angularly bent configuration, whereof, as viewed in the mounted state of the sole support plate (301) and in the longitudinal direction of the ski, the higher catch members (302a,302c) are disposed with their bent-off portions (302a₁,302c₁) facing away from said base plate (311a) and the lower catch members (302b,302d) are disposed with their bent-off portions (302b₁,302d₁) facing towards said base plate (311a), said lower and higher catch members being disposed on the base (302k) of said mounting body (302) in pairs of one lower and one higher catch member each, that said step plate (303) is provided with two complementary members in the form of insert members (303b,303d) each formed with a pair of apertures (303b₁,303d₁) permitting said step plate (303) to be selectively engaged with said bent-off portions (302a₁,302c₁; 302b₁,302d₁) of said two higher catch members (302a,302c) or of said lower catch members (302b,302d) of said mounting body (302), that the mutually facing bent-off portions (302a₁,302b₁; 302c₁,302d₁) of the higher and lower catch members (302a,302b; 302c,302d) of each pair are spaced from one another by a distance greater than the width of the individual insert members (303b,303d) of said step plate (303), and that said step plate (303) is prevented from horizontal displacement relative to said mounting body (302) and from being vertically lifted off therefrom by interlocking engagement of the mutually engaged complementary members (303b,303d) and catch members (302a,302c; 302b,302d) (figs. 10, 11 and 11a).

9. A sole support plate according to claim 8, characterized in that the individual catch members (302a,302c; 302b, 302d) of said mounting body (302), as viewed in cross-section, are additionally formed as inwards facing bent-off portions of the sidewall of the mounting body and adapted to be engaged with said apertures (302a₁,303d₁) of said insert membes (303b,303d) of said step plate (303) (figs.12 and 13)

10. A sole support plate (1) for a ski boot in a ski binding, adapted to be releasably secured to a base plate (11a) fixedly connected to a ski, said support plate taking support with two oppositely facing and vertically extending side faces on corresponding guides of said base plate, and being secured against displacement from its position by at least one detent means formed of a detent recess (11c) and a detent pawl (3r) provided on the free end of a tongue-shaped detent member (3q) extending in the longitudinal direction of the ski, said sole support plate (1) comprising a mounting body (2) and a step plate (3) carrying a low-friction liner (4) and adapted to be mounted on said mounting body (2) at different levels relative to a sole clamp-down member, characterized in that said mounting body (402) is provided therein with two pairs of receiving portions of different depth, each said receiving portion being formed as a recess (402a-402d) in said mounting body (402), so that a recess of greater depth (402b,402d) is followed by a recess of lesser depth (402a,402c), that members complementary to said receiving portions are formed as insert members (403a,403b,403d) whereof the first insert member (403a) located adjacent said base plate (311) is of a shorter length than the other insert members (403b,403d), and that the different depths of said receiving portions (402a-402d) and the lengths of said insert members (403a,403b,403d) are determined relative to one another in such a manner that at the higher mounting level (h2) of said step plate (403) said first shorter insert member (403a) takes support on the top face of said mounting body (402) to thereby ensure horizontal positioning of the top face of said step plate (403) with said low-friction liner (404) thereon, and that said step plate (403) is prevented from horizontal displacement relative to said mounting body (402) and from being lifted off therefrom by interlocking engagement between said receiving portions (402a-402d) and said complementary members (403a,403b,403d) (figs. 14 and 15).

11. A sole support plate according to any of claims 1 to 7 or 10, characterized in that said step plate (3,403) is provided with at least one forwards extending detent arm (3p,3q; 403p) with a detent member or detent pawl (3r,403p₁) adapted at both mounting levels (h1,h2) of said step plate (3; 403) to be received in a detent recess (11c; 411d) of said base plate (11; 411) to be fixedly retained in the longitudinal direction of the ski (figs. 1 to 3; 14 and 15).

12. A sole support plate according to claim 8 or 9, characterized in that the front end portion of said step plate (303) is connected by a crank-bent portion to a forwards extending detent arm (303p) having a chamfered front end face (303p₁) adapted to selectively take support on two inclined surfaces (311d₁,311d₂) disposed above one another on said base plate (311a), and that said detent arm (303p) carries a detent pawl (303r) having an end face (303r₁) adapted to abut a stop (311g) of said base plate (311a) to retain said step plate (303) against displacement towards the rear end of the ski (figs. 10, 11 and 11a).

13. A sole support plate according to any of claims 8, 9, 10 or 11, characterized in that the base (302k) of said mounting body (302) is provided with raised support surfaces (302a₂,302c₂) in alignment with the bent-off portions (302a₁,302c₁) of said higher catch members (302a,302c) and having a height equal to the height of said bent-off portions (302b₁,302d₁) of said lower catch members (302b,302d) above the top face of said base (302k) (figs. 10 to 13).

14. A sole support plate according to claim 10, characterized in that the individual insert members (403a,403b,403d) and all of said receiving portions (402a - 402d) are configured to act as snap connections to thereby safely prevent said step plate (403) from displacement relative to said mounting body (402) in the longitudinal direction of the ski, and from being lifted off therefrom perpendicular to the top face of the ski (fig. 15a).

## Revendications

1. Plaque (1) d'appui de semelle pour chaussures de ski dans des fixations de ski, qui peut être arrêtée de manière libérable sur une plaque d'embase (11a) assujettie au ski, prend appui, par deux surfaces latérales mutuellement opposées et s'étendant verticalement, sur des guides correspondants de la plaque d'embase, et est empêchée de coulisser, dans cette position, par l'intermédiaire d'au moins un dispositif d'encliquetage, le dispositif d'encliquetage étant formé par une échancrure d'encliquetage (11c) et par un cran d'arrêt (3r), lequel cran d'arrêt est prévu à l'extrémité libre d'une pièce encliquetable (3q) du type languette s'étendant dans la direction longitudinale du ski, laquelle plaque (1) d'appui de semelle présente un corps de support (2) et une plaque de retenue (3) munie d'une plaque de glissement (4) et pouvant être amenée à différentes positions en hauteur sur ledit corps, par rapport à un abaisse-semelle (11b) destiné à la semelle de la chaussure de ski, caractérisée par le fait que des parties réceptrices (2a-2h ; 102a-102h ; 202a-202h) sont ménagées sur le corps de support (2), dans deux régions (2i, 2j) superposées à distance dans le sens vertical, et des pièces complémentaires (3a-3h ; 103a, b, d, f ; 203a, b, f, g, h) correspondant aux parties réceptrices sont ménagées, sur la plaque de retenue (3), semblablement dans deux régions (3i, 3j) superposées à distance dans le sens vertical, de telle sorte que la plaque de retenue (3) soit en prise, par toutes ses pièces complémentaires (3a-3h ; 103a, b, d, f ; 203a, b, f, g, h), avec les parties réceptrices (2a-2h ; 102a-102h ; 202a-202h) du corps de support (2), ou bien que seules les pièces complémentaires (3a, c, e, g) prévues dans la région inférieure (3j) de la plaque de retenue (3) soient en prise avec les parties réceptrices (2b, d, f, h) prévues dans la région supérieure (2j) du corps de support (2), et déterminent ainsi, de manière sélective, une position inférieure et une position supérieure en hauteur (h₁, respectivement h₂) de la plaque de glissement (4) ; et par le fait que la plaque de retenue (3) est en appui par rapport au corps de support (2), d'une manière interdisant un coulissement dans le sens horizontal, et est retenue par concordance de formes, par les pièces complémentaires (3a-3h ; 103a, b, d, f ; 203a, b, f, g, h) et par les parties réceptrices (2b, d, f, h) respectivement en prise mutuelle, d'une manière interdisant un soulèvement dans le sens vertical.

2. Plaque d'appui de semelle, selon la revendication 1, caractérisée par le fait que chaque partie réceptrice du corps de support (2) est formée par un guide (2a-2h ; 102a-102h ; 202a-202h) du type dépouille, et chaque pièce complémentaire de la plaque de retenue (3) est formée par une pièce intégrée (3a-3h ; 103a, b, d, f, h ; 203a, b, e, f, g, h) ; et par le fait que les pièces intégrées individuelles (3a-3h ; 103a, b, d, f, h ; 203a, b, e, f, g, h ; 303b-303e ; 403a, b, d), et les guides (2a-2h ; 102a-102h ; 202a-202h) qui leur sont associés, peuvent être sélectivement insérés dans la région inférieure et/ou supérieure (2i, 2j) du corps de support (2), auquel cas, dans la position inférieure en hauteur (h₁) de la plaque de retenue (3), cette dernière est en prise, au moyen de toutes ses pièces intégrées (3a-3h ; 103a, b, d, f, h ; 203a, b, e, f, g, h ; 303b-303e ; 403a, b, d), avec les guides (2a-2h ; 102a-102h ; 202a-202h ; 302a-302d ; 402a-402d) du corps de support (2), tandis qu'en revanche, dans la position supérieure en hauteur (h₂) de la plaque de retenue, seules les pièces intégrées inférieures (3a, c, e, g) de cette dernière sont en prise avec les guides supérieurs (2b, d, f, h) du corps de support (2) (figures 1 à 9).

3. Plaque d'appui de semelle, selon la revendication 1 ou 2, caractérisée par le fait que, dans la région inférieure du corps de support (2), les parties réceptrices centrale et extérieure (2a, 2c) sont respectivement formées par un guide (2a-2c) en queue d'aronde, et les deux autres parties réceptrices (2e, 2g) sont respectivement formées par un guide aplati (2e, 2g), tandis qu'en revanche, dans la région supérieure du corps de support (2), toutes les parties réceptrices sont respectivement réalisées sous la forme d'un guide (2b, 2d, 2f, 2h) en queue d'aronde (figures 4, 5 et 5a).

4. Plaque d'appui de semelle, selon la revendication 3, caractérisée par le fait que les guides (2a, 2c) en queue d'aronde, ménagés dans la région inférieure (2i) du corps de support (2), s'étendent jusqu'à la base (2k) dudit corps de support (2), tandis qu'en revanche les deux guides aplatis (2e, 2g) s'achèvent à distance de la base (2k) du corps de support (2), dans la région inférieure (2i) de celui-ci, en formant respectivement une membrure de liaison (2m, 2n) (figures 4, 5 et 5a).

5. Plaque d'appui de semelle, selon la revendication 1 ou 2, caractérisée par le fait que, dans la région inférieure (102j) du corps de support (102), la partie réceptrice centrale (102c) est formée par un guide en queue d'aronde et toutes les autres parties réceptrices (102a, e, g) sont respectivement formées par un guide aplati, les deux segments extérieurs de guidage présentant une plus grande profondeur de pénétration que les deux autres guides aplatis ; et par le fait que, dans la région supérieure (102i) du corps de support (102), seuls les deux segments extérieurs de guidage sont respectivement réalisés sous la forme d'un guide aplati (102a) et tous les autres guides (102b, f, h) sont des guides en queue d'aronde (figures 6 et 7).

6. Plaque d'appui de semelle, selon la revendication 1 ou 2, caractérisée par le fait que le corps de support (202) présente, dans ses régions tant inférieure que supérieure (202i, 202j), trois guides respectifs du type dépouilles qui sont tous réalisés sous la forme de guides aplatis (202a, e, g ; 202b,f, h) ; et par le fait que des pièces intégrées (203a, e, g ; 203b, f, h), pouvant être mises en prise avec ces guides, sont réalisées sous la forme de pièces aplaties dans les régions inférieure et supérieure (203i, 203j) de la plaque de retenue (203) (figures 8 et 9).

7. Plaque d'appui de semelle, selon la revendication 6, caractérisée par le fait que les deux pièces intégrées extérieures inférieures (203a) de la plaque de retenue (203) présentent une plus grande longueur que les deux pièces intégrées extérieures supérieures (203a) de la plaque de retenue (303), la profondeur de pénétration de tous les guides aplatis extérieurs (202a, 202b), ménagés dans le corps de support (202), étant dimensionnée d'une manière correspondant aux pièces intégrées plus longues (203a) de la plaque de retenue (203) (figures 8 et 9).

8. Plaque (1) d'appui de semelle pour chaussures de ski dans des fixations de ski, qui peut être arrêtée de manière libérable sur une plaque d'embase (11a) assujettie au ski, prend appui, par deux surfaces latérales mutuellement opposées et s'étendant verticalement, sur des guides correspondants de la plaque d'embase, et est empêchée de coulisser, dans cette position, par l'intermédiaire d'au moins un dispositif d'encliquetage, le dispositif d'encliquetage étant formé par une échancrure d'encliquetage (11c) et par un cran d'arrêt (3r), lequel cran d'arrêt est prévu à l'extrémité libre d'une pièce encliquetable (3q) du type languette s'étendant dans la direction longitudinale du ski, laquelle plaque (1) d'appui de semelle présente un corps de support (2) et une plaque de retenue (3) munie d'une plaque de glissement (4) et pouvant être amenée à différentes positions en hauteur sur ledit corps, par rapport à un abaisse-semelle (11b) destiné à la semelle de la chaussure de ski, caractérisée par le fait que le corps de support (302) présente des parties réceptrices coudées (302a, 302c ; 302b, 302d) rehaussées et surbaissées, respectivement au nombre de deux, parmi lesquelles, à l'état monté de la plaque (301) d'appui de semelle et considéré dans le sens longitudinal du ski, les parties réceptrices rehaussées (302a, 302c) sont orientées, par leurs coudes (302a1, 302c1), à l'écart de la plaque d'embase (311a), et les parties réceptrices surbaissées (302b, 302d) sont orientées, par leurs coudes (302b1, 302d1), en direction de ladite plaque d'embase (311a), une partie réceptrice surbaissée et une partie réceptrice rehaussée étant agencées, par paires respectives, sur la base (302k) du corps de support (302) ; par le fait que la plaque de retenue (303) comporte deux pièces complémentaires réalisées sous la forme de pièces intégrées (303b, 303d) et munies d'une paire respective d'échancrures (303b1, 303d1), échancrures (303b1, 303d1) par lesquelles la plaque de retenue (303) peut être arrêtée, sélectivement, sur les coudes (302a1, 302c1 ; 302b1, 302d1) des deux parties réceptrices rehaussées (302a, 30c) ou des deux parties réceptrices surbaissées (302b, 302d) du corps de support (302) ; par le fait que les coudes (302a1, 302b1 ; 302c1, 302d1), tournés les uns vers les autres, des parties réceptrices rehaussées et surbaissées (302a, 302b ; 302c, 302d) de chaque paire se trouvent à une distance supérieure à la largeur des pièces intégrées individuelles (303b, 303d) de la plaque de retenue (303) ; et par le fait que la plaque de retenue (303) est en appui par rapport au corps de support (302), d'une manière interdisant un coulissement dans le sens horizontal, et est retenue par concordance de formes, par les pièces complémentaires (303b, 303d) et par les parties réceptrices (302a, 302c ; 302b, 302d) respectivement en prise mutuelle, d'une manière interdisant un soulèvement dans le sens vertical (figures 10, 11 et 11a).

9. Plaque d'appui de semelle, selon la revendication 8, caractérisée par le fait que les parties réceptrices individuelles (302a, 302c ; 302b, 302d) du corps de support (302) sont respectivement réalisées, observées en coupe transversale, sous la forme de coudes de la paroi latérale dudit corps de support (302), qui sont également orientés vers l'intérieur et dans lesquels les pièces intégrées (303b, 303d) de la plaque de retenue (303) peuvent être introduites par leurs échancrures (302a1, 303d1) (figures 12 et 13).

10. Plaque (1) d'appui de semelle pour chaussures de ski dans des fixations de ski, qui peut être arrêtée de manière libérable sur une plaque d'embase (11a) assujettie au ski, prend appui, par deux surfaces latérales mutuellement opposées et s'étendant verticalement, sur des guides correspondants de la plaque d'embase, et est empêchée de coulisser, dans cette position, par l'intermédiaire d'au moins un dispositif d'encliquetage, le dispositif d'encliquetage étant formé par une échancrure d'encliquetage (11c) et par un cran d'arrêt (3r), lequel cran d'arrêt est prévu à l'extrémité libre d'une pièce encliquetable (3q) du type languette s'étendant dans la direction longitudinale du ski, laquelle plaque (1) d'appui de semelle présente un corps de support (2) et une plaque de retenue (3) munie d'une plaque de glissement (4) et pouvant être amenée à différentes positions en hauteur sur ledit corps, par rapport à un abaisse-semelle (11b) destiné à la semelle de la chaussure de ski, caractérisée par le fait que le corps de support (402) présente deux paires de parties réceptrices de profondeur différente, respectivement formées par une échancrure (402a-402d) dudit corps de support (402) ; par le fait qu'une échancrure de profondeur inférieure (402a, 402c) est pratiquée à la suite d'une échancrure de profondeur supérieure (402b, 402d) ; par le fait que des pièces complémentaires, correspondant aux parties réceptrices, sont réalisées sous la forme de pièces intégrées (403a, 403b, 403d) parmi lesquelles la première pièce intégrée (403a), tournée vers la plaque d'embase (311), est réalisée plus courte que les autres pièces intégrées (403b, 403d) ; par le fait que la profondeur différente des parties réceptrices (402a-402d) et la longueur des pièces intégrées (403a, 403b, 403d) sont coordonnées de façon telle que, également dans la position supérieure en hauteur (h2) de la plaque de retenue (403), la première pièce intégrée plus courte (403a), appliquée sur la face supérieure du corps de support (402), détermine une allure horizontale de la face supérieure de la plaque de retenue (403) avec la plaque de glissement (404) ; et par le fait que la plaque de retenue (3) est en appui par rapport au corps de support (2), d'une manière interdisant un coulissement dans le sens horizontal, et est retenue par concordance de formes, par les pièces complémentaires (403a, 403b, 403d) et par les parties réceptrices respectivement en prise mutuelle, d'une manière interdisant un soulèvement dans le sens vertical (figures 14 et 15).

11. Plaque d'appui de semelle, selon l'une des revendications 1 à 7 ou 10, caractérisée par le fait que la plaque de retenue (3, 403) présente au moins un bras encliquetable (3p, 3q ; 403p) prolongé vers l'avant, muni d'un cran d'arrêt ou d'un mentonnet encliquetable (3r, 403p1) qui, dans les deux positions en hauteur (h1, h2) de la plaque de retenue (3 ; 403), peut être encliqueté dans une échancrure d'encliquetage (11c ; 411d) de la plaque d'embase (11 ; 411) et est consigné à demeure dans le sens longitudinal du ski (figures 1 à 3 ; 14 et 15).

12. Plaque d'appui de semelle, selon la revendication 8 ou 9, caractérisée par le fait que la plaque de retenue (303) fusionne dans sa région extrême antérieure, par un coude double, dans un bras encliquetable (303p) orienté vers l'avant et dont la face extrême (303p1) est biseautée, la face extrême biseautée (303p1) pouvant être sélectivement appliquée contre deux surfaces inclinées superposées (311d1, 311d2) de la plaque d'embase (311a) ; et par le fait que le bras encliquetable (303p) présente un mentonnet encliquetable (303r) dont la face extrême (303r1) peut être appliquée contre une butée (311g) de la plaque d'embase (311a) et arrête la plaque de retenue (303) en direction de l'extrémité du ski (figures 10, 11 et 11a).

13. Plaque d'appui de semelle, selon l'une des revendications 8, 9, 10 ou 11, caractérisée par le fait que la base (302k) du corps de support (302) présente, en vis-à-vis des coudes (302a1, 302c1) des parties réceptrices rehaussées (302, 302c), des surfaces d'appui rehaussées (302a2, 302c2) dont l'espacement est égal à la distance comprise entre les coudes (302b1, 302d1) des parties réceptrices surbaissées (302b, 302d), et la face supérieure de la base (302k) (figures 10 à 13).

14. Plaque d'appui de semelle, selon la revendication 10, caractérisée par le fait que les pièces intégrées individuelles (403a, 403b, 403d) et toutes les parties réceptrices (402a-402d) sont réalisées sous la forme de solidarisations à déclic, de sorte que la plaque de retenue (403) est consignée à demeure, sur le corps de support (402), d'une manière interdisant tant un coulissement dans le sens longitudinal du ski, qu'un soulèvement selon la perpendiculaire à la face supérieure du ski (figure 15a).
